# FASCICULE DE BREVET EUROPEEN

(11) **EP 0 545 825 B1**
(45) Date de publication et mention de la délivrance du brevet: **25.03.1998**
(21) Numéro de dépôt: 92403274.1
(22) Date de dépôt: 03.12.1992
(51) Int. Cl.: B21D 3/05

(54) **Dresseuse de poutrelle**
Richtmaschine für Balken
Straightening machine for girders

(30) Priorité: 04.12.1991 FR 9115025
(43) Date de publication de la demande: 09.06.1993
(73) Titulaire: TECHMETAL PROMOTION, 57190 Florange (FR); SMS SCHLOEMANN-SIEMAG AKTIENGESELLSCHAFT, 40237 Düsseldorf (DE)
(72) Inventeur: Lamouille, Marc, F-57290 Seremange (FR); Gouth, Gilbert, F-57240 Knutange (FR); Bohmer, Bruno, W-4006 Erkrath (DE)
(74) Mandataire: Polus, Camille

(56) Documents cités:
- DE-A- 2 261 369
- FR-A- 1 186 318
- PATENT ABSTRACTS OF JAPAN vol. 13, no. 310 (M-850)(3658) 14 Juillet 1989
- PATENT ABSTRACTS OF JAPAN vol. 14, no. 3 (M-915)(3946) 8 Janvier 1990

## Description

La présente invention concerne une dresseuse de poutrelle selon le préambule de la revendication 1.

Dans la métallurgie, on utilise une dresseuse pour le parachèvement du laminage des poutrelles. On connait déjà dans l'état de la technique une dresseuse pour le dressage en continu d'une poutrelle à ailes parallèles, comportant des moyens de dressage longitudinal de la poutrelle, la poutrelle passant longitudinalement dans la dresseuse.

Cette dresseuse comporte habituellement des moyens de dressage longitudinal comprenant deux rangées de galets, entraînés en rotation, et décalés longitudinalement, qui agissent sur l'âme de la poutrelle pour fléchir cette dernière alternativement, selon la technique bien connue du dressage par galets. Mais le jeu entre les galets et les ailes de la poutrelle autorise des déformations des ailes, ce qui conduit à des défauts de parallélisme de celles-ci, dépassant les tolérances de déformation généralement admises. Il est connu de corriger ces défauts en redressant les ailes de la poutrelle à la presse.

Cette dernière opération a pour inconvénient d'interrompre le traitement continu de la poutrelle après son passage dans la dresseuse et de créer un ralentissement dans la ligne de production des poutrelles.

JP-A-1 099 722, qui forme la base du préambule de la revendication 1, décrit une dresseuse pour le dressage en continu d'une poutrelle à ailes parallèles, comportant, d'une part, des moyens de dressage longitudinal de la poutrelle, la poutrelle passant dans la dresseuse suivant sa direction longitudinale, et d'autre part, un bâti ou cage comprenant deux cylindres entre lesquels passe la poutrelle, les cylindres ayant des axes sensiblement coplanaires et perpendiculaires à la direction de passage de la poutrelle.

L'invention a pour but de corriger, en continu, les défauts de parallélisme des ailes de la poutrelle provoqués notamment par son passage entre les galets de la dresseuse.

Ce but est atteint, selon l'invention, par une dresseuse selon la revendication 1.

Suivant d'autres caractéristiques préférées de l'invention:
- les extrémités ou tourillons des cylindres sont disposés dans des roulements à rotule logés dans des paliers, ces derniers étant portés par la cage et déplaçables le long de montants latéraux de celle-ci ;
- les moyens de positionnement des cylindres comprennent, pour chaque palier, un système vis-écrou dont la vis est reliée au palier et dont l'écrou d'entraînement, porté par la cage, est muni de moyens d'entraînement en rotation, la rotation de l'écrou provoquant le déplacement en translation de la vis et du palier sensiblement parallèlement aux montants latéraux de la cage;
- les moyens de positionnement des cylindres comprennent des moyens de sécurité de limitation de l'effort exercé par la poutrelle sur les cylindres ;
- les moyens de sécurité comprennent un organe élastique, associé à chaque écrou d'entraînement, coopérant avec ce dernier de telle façon que, d'une part, pendant le fonctionnement normal de la cage, l'écrou d'entraînement soit immobilisé en translation entre une butée d'immobilisation, ménagée dans la cage, et une extrémité de l'organe élastique, et d'autre part, un effort excessif, exercé sur les cylindres par la poutrelle, déplace en translation l'écrou d'entraînement de la vis à l'encontre de la force élastique de l'organe élastique, dans le sens de l'écartement des cylindres ;
- les moyens d'entraînement en rotation de l'écrou d'entraînement comprennent un chapeau, recouvrant une extrémité de l'écrou d'entraînement, solidaire en rotation de l'écrou par coopération de forme, la surface externe du chapeau étant munie d'une roue dentée engrenant avec une vis sans fin entraînée en rotation, et l'organe élastique de sécurité est disposé entre un épaulement de la surface intérieure du chapeau et l'écrou d'entraînement ;
- les cylindres comportent des moyens d'entraînement en rotation.

Un exemple de réalisation de l'invention sera décrit ci-dessous en se référant aux dessins annexés dans lesquels :
- la figure 1 est une vue d'ensemble de la dresseuse selon l'invention ;
- la figure 2 est une vue en élévation de la cage de la dresseuse avec une coupe partielle suivant le plan contenant les axes des cylindres ;
- la figure 3 est une vue en coupe suivant la ligne 3-3 de la figure 2 ;
- la figure 4 est une vue en coupe, à grande échelle, suivant la ligne 4-4 de la figure 2 ;
- la figure 5 est une vue en coupe suivant la ligne 5-5 de la figure 2.

On voit à la figure 1 une dresseuse 10 selon l'invention pour le dressage en continu d'une poutrelle à ailes parallèles, non représentée sur la figure 1. La dresseuse comprend des moyens 12 de dressage longitudinal de la poutrelle, disposés à droite en considérant la figure, et un bâti ou cage 14 destiné à corriger les défauts de parallélisme des ailes de la poutrelle, disposé à gauche en considérant la figure.

La poutrelle est introduite par l'extrémité droite de la dresseuse et ressort par l'extrémité gauche de celle-ci, en considérant la figure 1. La poutrelle est entraînée horizontalement dans la dresseuse de telle façon que son âme soit parallèle au plan de la figure 1.

Les moyens 12 de dressage longitudinal sont de type connu. Ils comprennent des galets 16, disposés sensiblement en quinconce sur deux rangées parallèles, exerçant un effort sur l'âme de la poutrelle. Les galets 16 sont entraînés en rotation, autour d'axes verticaux, par des moteurs 18.

La cage 14 est montrée plus en détail aux figures 2 à 5. Les bords latéraux de la cage sont constitués par deux cadres 20,22 disposés, en vis à vis, de part et d'autre de la direction de passage de la poutrelle. Chaque cadre 20,22 comprend deux montants verticaux 24 réunis entre eux par deux entretoises 26.

A la figure 2 on a représenté un seul montant 24 par cadre pour des raisons de clarté. Les montants sont soudés dans des logements 27 ménagés dans les entretoises 26.

Les deux cadres latéraux 20,22 de la cage sont reliés entre eux par des traverses 28, horizontales, perpendiculaires à la direction de passage de la poutrelle.

Les cadres 20,22 de la cage portent deux cylindres 30,32 d'axes coplanaires et perpendiculaires à la direction de passage de la poutrelle. Les extrémités ou tourillons 34 des cylindres sont disposés dans des roulements à rotule 36 logés dans des paliers 38 coulissant verticalement entre les montants 24 de la cage.

Les paliers 38 des cylindres 30,32 sont montrés en détail aux figures 2 et 3. Chaque palier 38 comprend un corps de palier rectangulaire 40 dans lequel est monté le roulement à rotule 36 recevant un tourillon 34. Le corps de palier 40 coulisse entre les montants verticaux 24 d'un cadre de la cage. Deux plaques de guidage 42 sont fixées par des vis 44 respectivement sur les deux faces du corps de palier parallèles au cadre de la cage dans lequel coulisse le palier. Chaque plaque de guidage 42 est munie d'une ouverture 45 de passage du tourillon porté par le palier.

Chaque cylindre 30,32 est relié à un dispositif d'entraînement en rotation 46. Ce dispositif 46 comprend un moteur d'entraînement 48 et un ensemble de transmission 50 muni d'un arbre 52 raccordé rigidement à un des tourillons 34 du cylindre. Le dispositif d'entraînement 46 est portés par un palier 38 au moyen d'un support articulé 54 solidaire du corps 40 de ce palier.

Chaque palier portant un tourillon relié à un dispositif d'entraînement 46 comporte deux joints annulaires 56, en caoutchouc, entourant le tourillon, destinés à protéger le roulement à rotule 36. Chaque joint 56 est disposé entre une des plaques de guidage 42 du palier et une couronne d'extrémité 58 fixée sur cette plaque par des vis 60.

Chaque palier portant un tourillon libre est muni d'un seul joint annulaire 56 disposé du côté cylindre du palier, comme précédemment, et d'une plaque d'obturation 62 fixée sur la plaque de guidage 42, de l'autre côté du palier.

Les cylindres sont positionnés par des moyens comprenant un dispositif 64 de positionnement pour chaque palier 38 de la cage. Ce dispositif 64, montré plus en détail aux figures 4 et 5, est porté par l'entretoise 26 disposée à l'aplomb du palier 38. Le dispositif 64 de positionnement de cylindre comporte un système vis-écrou comprenant une vis 66, parallèle aux montants verticaux 24, dont une première extrémité 68 est reliée au palier 38 et une seconde extrémité 69 est libre. La vis 66 comporte un corps 70 coopérant par vissage avec un écrou d'entraînement 72, disposé dans l'entretoise 26.

La première extrémité 68 de la vis 66 a une tête reçue dans un collier à épaulement 74 fixé au corps de palier 40 par des vis 76. La tête 68 est libre en rotation dans le collier 74 et déplaçable verticalement solidairement au corps de palier.

Une première extrémité de l'écrou d'entraînement 72 est reçue dans un lamage 78, ménagé dans l'entretoise 26. Ce lamage entoure un orifice 79 perçé verticalement dans l'entretoise et traversé par le corps 70 de la vis.

Une seconde extrémité de l'écrou d'entraînement 72 est reçue dans un ensemble 80 formant chapeau. Ce chapeau 80 comprend une roue 82 d'un système roue et vis sans fin 82,90 et un manchon étagé 83 fixé par des moyens conus - non représentés- sur une extrémité de la roue 82 et prolongeant celle-ci suivant l'axe vertical de la vis 66.

La surface interne de la roue 82 est munie de nervures verticales 84 coopérant avec des encoches 86 de forme complémentaire disposées sur la périphérie de l'écrou d'entraînement 72. La surface externe de la roue 82 comporte des dents 88 engrenant avec une vis sans fin d'entraînement 90 disposée horizontalement dans l'entretoise 26, perpendiculairement au plan de la figure 4.

Le manchon 84 comporte deux épaulements 92,94 de positionnement vertical du chapeau 80 dans l'entretoise 26. Ces épaulements 92,94 sont disposés respectivement sur la surface externe et sur la surface interne du manchon 83.

L'épaulement externe 92 de positionnement du chapeau coopère avec une butée à roulement 96, représenté schématiquement sur la figure 4, tournant dans un plan horizontal perpendiculaire aux montants 24 de la cage. Cette butée à roulement 96 est portée par une bague 98 fixée par des vis 100 sur l'entretoise 26. La bague 98 est traversée par l'extrémité libre du manchon étagé 83. Un joint annulaire 101 assure l'étanchéité entre la surface extérieure du manchon 83 et la surface intérieure de la bague 98.

L'épaulement interne 94 de positionnement du chapeau coopère avec un organe élastique 102 disposé entre cet épaulement et une extrémité de l'écrou d'entraînement 72, à l'intérieur du manchon 83. Cet organe élastique 102 a une forme générale tubulaire d'axe vertical. Il est constitué par exemple, par un empilage de rondelles élastiques de type rondelles Belleville. Les diamètres intérieurs de l'organe élastique 102 et du manchon 83 sont supérieurs au diamètre extérieur du corps 70 de la vis verticale de façon à permettre le déplacement de cette dernière à travers le manchon et l'organe élastique.

L'écrou d'entraînement 72 est positionné verticalement dans l'entretoise 26 entre le lamage 78, formant butée, et une extrémité de l'organe élastique 102. Cet écrou 72 est déplaçable verticalement dans le sens s'opposant à la force élastique de l'organe 102. La course de l'écrou 72 est limitée, dans ce sens, par un épaulement 104 formant butée, agencé sur la surface interne du manchon 83.

Une enveloppe cylindrique souple 106 ou soufflet est disposée entre l'entretoise 26 et le collier à épaulement 74 de façon à entourer le corps 70 de la vis 66 faisant saillie hors de l'entretoise pour l'isoler du milieu extérieur. Un couvercle de protection 108 est fixé sur la bague 98, portant le roulement horizontal 96, au droit de l'extrémité libre du manchon 83.

La figure 5 montre la disposition dans l'entretoise 26 de la vis sans fin 90 d'entraînement de l'écrou 72. Les extrémités de cette vis sans fin 90 sont portées par des roulements 110,112 disposés dans des paliers de l'entretoise 26. Une extrémité de la vis sans fin 90 est raccordée à l'arbre d'un moteur d'entraînement 114.

On décrit maintenant le fonctionnement de la cage 14.

On a représenté schématiquement à la figure 2 une poutrelle P, disposée entre les cylindres 30,32, dont on a exagéré les dimensions et les défauts de parallélisme des ailes pour faciliter la compréhension du fonctionnement de la cage.

Les cylindres 30,32 sont positionnés de façon à former un angle, dans le plan de section de la poutrelle P, adapté pour corriger les défauts de parallélisme des ailes de cette poutrelle. Le positionnement des cylindres 30,32 est obtenu en déplaçant verticalement leurs paliers entre les montants 24 des cadres 20,22 de la cage 14.

Le fonctionnement du dispositif de positionnement 64 est le suivant. Le moteur 114 de la vis sans fin 90 est entraîné dans un sens correspondant à la montée ou à la descente du palier qu'il commande. L'écrou d'entraînement 72 est entraîné en rotation par l'intermédiaire de la couronne dentée 82 du chapeau 80. L'écrou 72 est, dans les conditions normales de fonctionnement, immobilisé verticalement entre le lamage 78 et l'organe élastique 102. La rotation de l'écrou 72 dans un plan horizontal provoque le déplacement vertical de la vis 66 reliée au palier. Tout le chapeau 80, c'est-à-dire la couronne dentée 82 et le manchon 83, est entraîné en rotation solidairement avec l'écrou 72.

Les deux roulements à rotule 36 dans lesquels sont disposés respectivement les deux tourillons 34 d'un même cylindre permettent d'incliner, par rapport à un plan horizontal, l'axe du cylindre. On forme ainsi un angle, entre les deux cylindres 30,32, déterminé en fonction des défauts de parallélisme des ailes de la poutrelle que l'on souhaite corriger.

En cas d'effort excessif exercé par la poutrelle P sur les cylindres, l'organe élastique 102 de chaque dispositif de positionnement 64 constitue un moyen de sécurité de limitation de cet effort. Cet organe élastique est dimensionné de telle façon que, lorsque les cylindres sont soumis à un effort trop important tendant à forcer leur écartement et à les déformer, celui-ci se comprime. Dans ce cas, l'écrou du dispositif de positionnement 64 se déplace verticalement à l'encontre de la force élastique de l'organe élastique, en étant poussé par le palier et la vis 66 verticale, ce qui provoque l'écartement des cylindres.

La dresseuse selon l'invention assure la rectification en continu des défauts de parallélisme des ailes d'une poutrelle, cette dernière étant soumise à des moyens de dressage longitudinal comprenant par exemple des galets coopérant avec son âme.

Les cylindres de la cage décrite ci-dessus sont munis de dispositifs d'entraînement.

Il faut toutefois noter que l'entraînement de la poutrelle est essentiellement assuré par les moyens de dressage longitudinaux qui poussent la poutrelle entre les cylindres de dressage des ailes. Comme la cage 14 est placée directement en aval des moyens de dressage longitudinaux, le plus près possible de ceux-ci, ce n'est qu'en fin de dressage, sur une courte longueur, que les cylindres de la cage 14 ont un réel effet d'entraînement.

De plus à ce stade, la majeure partie de la poutrelle repose sur des rouleaux d'une ligne de rouleaux destinée à évacuer la poutrelle. Certains au moins de ces rouleaux étant motorisés, ils participent à l'entraînement de la poutrelle.

Il en résulte que l'effort d'entraînement des cylindres de la cage 14 n'a pas besoin d'être très important et donc les moyens d'entraînement de ces cylindres peuvent être dimmensionnés pour ne fournir qu'un effort réduit.

Par ailleurs, tant que la poutrelle est encore engagée dans les moyens de dressage longitudinal, elle est fermement guidée par son âme, maintenue dans un plan vertical. Le fait que la cage 14 soit située immédiatement en aval des moyens de dressage longitudinaux permet ainsi d'assurer non seulement le parallélisme des ailes mais aussi leur perpendicularité par rapport à l'âme.

Les moyens de sécurité élastiques limiteurs d'effort permettent d'assurer une longévité plus importante des cylindres en protégeant ceux-ci des contraintes excessives exercées par la poutrelle.

## Revendications

1. Dresseuse pour le dressage en continu d'une poutrelle (P) à ailes parallèles, la poutrelle (P) passant dans la dresseuse suivant sa direction longitudinale, la dresseuse comprenant des moyens (12) de dressage longitudinal de la poutrelle munis de galets (16) coopérant avec l'âme de la poutrelle et entraînant la poutrelle, deux cylindres (30,32) portés par une cage (14) et entre lesquels passe la poutrelle, présentant des axes sensiblement coplanaires et perpendiculaires à la direction de passage de la poutrelle, et des moyens de positionnement (64) de chaque cylindre (30,32) adaptés pour former un angle entre les axes des cylindres (30,32) de façon à faire coopérer ces deux cylindres respectivement avec les deux ailes de la poutrelle (P) afin de corriger les défauts de parallélisme de celles-ci, caractérisée en ce que ladite cage (14) est disposée immédiatement en aval des moyens (12) à galets (16) de dressage longitudinal, si bien que la poutrelle est entraînée dans la cage (14) essentiellement par les moyens de dressage longitudinal, la poutrelle ne coopérant dans la cage (14) qu'avec les cylindres (30,32).

2. Dresseuse selon la revendication 1, caractérisée en ce que les extrémités ou tourillons (34) des cylindres (30,32) sont disposés dans des roulements à rotule (36) logés dans des paliers (38), ces derniers étant portés par la cage (14) et déplaçables le long de montants latéraux (24) de celle-ci.

3. Dresseuse selon la revendication 2, caractérisée en ce que les moyens de positionnement (64) des cylindres (30,32) comprennent, pour chaque palier (38), un système vis-écrou (66,72) dont la vis (66) est reliée au palier et dont l'écrou d'entraînement (72), porté par la cage (14), est muni de moyens (80,90,114) d'entraînement en rotation, la rotation de l'écrou provoquant le déplacement en translation de la vis (66) et du palier (38) sensiblement parallèlement aux montants latéraux (24) de la cage.

4. Dresseuse selon l'une quelconque des revendications 1 à 3, caractérisée en ce que les moyens de positionnement (64) des cylindres (30,32) comprennent des moyens (102) de sécurité de limitation de l'effort exercé par la poutrelle (P) sur les cylindres.

5. Dresseuse selon les revendications 3 et 4 prises ensemble, caractérisée en ce que les moyens (102) de sécurité comprennent un organe élastique (102), associé à chaque écrou d'entraînement (72), coopérant avec ce dernier de telle façon que, d'une part, pendant le fonctionnement normal de la cage (14), l'écrou d'entraînement (72) soit immobilisé en translation entre une butée d'immobilisation (78), ménagée dans la cage, et une extrémité de l'organe élastique (102), et d'autre part, un effort excessif, exercé sur les cylindres (30,32) par la poutrelle, déplace en translation l'écrou d'entraînement (72) de la vis (66) à l'encontre de la force élastique de l'organe élastique (102), dans le sens de l'écartement des cylindres.

6. Dresseuse selon la revendication 5, caractérisée en ce que les moyens d'entraînement en rotation de l'écrou d'entraînement (72) comprennent un chapeau (80), recouvrant une extrémité de l'écrou d'entraînement, solidaire en rotation de l'écrou (72) par coopération de forme, la surface externe du chapeau (80) étant munie d'une roue dentée (82) engrenant avec une vis sans fin (90) entraînée en rotation, et en ce que l'organe élastique (102) de sécurité est disposé entre un épaulement (94) de la surface intérieure du chapeau (80) et l'écrou d'entraînement (72).

7. Dresseuse selon l'une quelconque des revendications précédentes, caractérisée en ce que les cylindres (30,32) comportent des moyens (46) d'entraînement en rotation.

## Claims

1. A straightening machine for continuous straightening of a girder (P) with parallel webs, the girder (P) passing through the straightening machine in its longitudinal direction, the straightening machine comprising means (12) for longitudinal straightening of the girder provided with rollers (16) cooperating with the spine of the girder and driving the girder, two cylinders (30, 32) carried by a stand (14) and between which the girder passes, with substantially coplanar axes perpendicular to the direction of passage of the girder, and means (64) for positioning each cylinder (30, 32) adapted to form an angle between the axes of the cylinders (30, 32) in such a manner as to cause these two cylinders to cooperate with the two webs respectively of the girder (P), in order to correct the errors in parallelism thereof, characterized in that the said stand (14) is located immediately downstream of the means (12) with rollers (16) for longitudinal straightening, so that the girder is driven in the stand (14) essentially by the longitudinal straightening means, the girder cooperating within the stand (14) only with the cylinders (30, 32).

2. A straightening machine according to claim 1, characterized in that the ends or journals (34) of the cylinders (30, 32) are fitted in rolling bearings (36) disposed in bearings (38), the latter being carried by the stand (14) and being movable along side standards (24) thereof.

3. A straightening machine according to claim 2, characterized in that the means (64) for positioning the cylinders (30, 32) comprise a screw and nut device (66, 72) tor each bearing (38), of which the screw (66) is attached to the bearing and of which the driving nut (72), carried by the stand (14), is provided with means (80, 90, 114) for rotating it, the rotation of the nut causing the screw (66) and the bearing (38) to shift in translation substantially parallel to the side standards (24) of the stand.

4. A straightening machine according to any one of claims 1 to 3, characterized in that the positioning means (64) for the cylinders (30, 32) comprise protection means (102) for limiting the force exerted by the girder (P) on the cylinders.

5. A straightening machine according to claims 3 and 4 taken together, characterized in that the protection means (102) comprise an elastic member (102) associated with each driving nut (72) and cooperating with the latter in such a manner that, on the one hand, during normal operation of the stand (14), the driving nut (72) is fixed against translation between a stop abutment (78) formed in the stand and one end of the elastic member (102), and on the other hand, an excessive force exerted on the cylinders (30, 32) by the girder, moves the driving nut (72) for the screw (66) in translation against the elastic force of the elastic member (102), in the sense spacing the cylinders apart.

6. A straightening machine according to claim 5, characterized in that the means for rotating the driving nut (72) comprise a cap (80) fitted over one end of the driving nut, rotating in one piece with the nut (72) through cooperation of their shapes, the external surface of the cap (80) being provided with a toothed ring (82) engaging with a worm (90) which is rotated, and in that the protection elastic member (102) is located between a shoulder (94) of the interior surface of the cap (80) and the driving nut (72).

7. A straightening machine according to any of the preceding claims, characterized in that the cylinders (30, 32) comprise means (46) for rotating them.

## Patentansprüche

1. Richtmaschine zum kontinuierlichen Richten eines Balkens (P) mit parallelen Flanschen, wobei der Balken (P) entlang seiner Längsrichtung durch die Richtmaschine hindurchläuft und die Richtmaschine Mittel (12) zum Längsrichten des Balkens umfaßt, die mit Laufrollen (16) ausgerüstet sind, welche mit dem Steg des Balkens zusammenwirken und den Balken in Bewegung setzen, ferner zwei Zylinder (30,32), die von einem Gehäuse (14) getragen sind und zwischen denen der Balken hindurchläuft, die zwei genau in einer Ebene und senkrecht zur Durchlaufrichtung des Balkens liegende Achsen bilden, und Mittel zum Positionieren (64) jedes Zylinders (30,32), um einem Winkel zwischen den Achsen der Zylinder (30,32) zu bilden, derart, daß diese beiden Zylinder jeweils mit den beiden Flanschen des Balkens (P) zusammenwirken, um Mängel in der Parallelität derselben zu korrigieren,
**dadurch gekennzeichnet**,
daß das o.g. Gehäuse (14) unmittelbar unterhalb der Mittel (12) der Laufrollen (16) zum Längsrichten angeordnet ist, so daß der Balken vor allem durch die Mittel zum Längsrichten in das Gehäuse (14) eingezogen wird, wobei der Balken im Gehäuse (14) nur mit den Zylindern (30,32) zusammenwirkt.

2. Richtmaschine nach Anspruch 1, dadurch gekennzeichnet, daß die äußeren Enden oder Lagerzapfen (34) der Zylinder (30,32) in Tonnenlagern (36) angeordnet sind, die in Pendellagern (38) untergebracht sind, wobei die letztgenannten vom Gehäuse (14) und verschiebbar entlang der Seitenpfosten (24) desselben getragen sind.

3. Richtmaschine nach Anspruch 2, dadurch gekennzeichnet, daß die Positioniermittel (64) der Zylinder (30,32) für jedes Pendellager (38) ein aus einer Schraube und einer Mutter bestehendes System (66,72) umfassen, wobei die Schraube (66) mit dem Lager (38) verbunden ist und die vom Gehäuse (14) getragene Mutter (72), mit drehbaren Antriebsmitteln (80,90,114) versehen ist, wobei die Drehungen der Mutter (72) die Verlagerung durch Verschiebung der Schraube (66) und des Lagers (38) genau parallel zu den Seitenstäben (24) des Gehäuses bewirken.

4. Richtmaschine nach einem der Ansprüche 1 bis 3, dadurch gekennzeichnet, daß die Positioniermittel (64) der Zylinder (30,32) Sicherungsmittel (102) zum Begrenzen des Drucks, der vom Balken (P) auf die Zylinder ausgeübt wird, umfassen.

5. Richtmaschine nach den Ansprüchen 3 und 4, dadurch gekennzeichnet, daß die Sicherungsmittel (102) ein mit jeder Antriebsmutter (72) verbundenes elastisches Teil (102) enthalten, welche mit dem letztgenannten derart zusammenwirken, daß, einerseits, während des normalen Betriebs des Gehäuses (14) die angetriebene Mutter (72) angehalten wird durch Verschiebung zwischen einem im Gehäuse vorgesehenen Stop-Anschlag (78) und einem äußeren Ende des elastischen Teils (102), und, andererseits, eine durch den Balken auf die Zylinder (30,32) ausgeübte übermäßige Belastung die angetriebene Mutter (72) der Schraube (66) gegen die federnde Kraft des elastischen Teils (102) in Verstellrichtung der Zylinder verschiebt.

6. Richtmaschine nach Anspruch 5, dadurch gekennzeichnet, daß die drehbaren Antriebsmittel der Mutter (72) eine Abdeckung (80) umfassen, die ein Ende der Mutter bedeckt und drehfest durch Formschluß mit der Mutter (72) verbunden ist, wobei die äußere Oberfläche der Abdeckung (80) mit einem Zahnrad (82) ausgerüstet ist, das in eine drehbare Endlosschraube (90) greift, und daß das elastische Sicherungsmittel (102) zwischen einem Absatz (94) der inneren Oberfläche der Abdeckung (80) und der angetriebenen Mutter (72) angeordnet ist.

7. Richtmaschine nach einem der vorhergehenden Ansprüche, dadurch gekennzeichnet, daß die Zylinder (30,32) drehbare Antriebsmittel (46) aufweisen.
